# EUROPÄISCHE PATENTSCHRIFT

(11) **EP 0 551 083 B1**
(45) Veröffentlichungstag und Bekanntmachung des Hinweises auf die Patenterteilung: **11.10.1995**
(21) Anmeldenummer: 93100054.1
(22) Anmeldetag: 05.01.1993
(51) Int. Cl.: A47G 19/02

(54) **Stapelbares glasiertes Geschirrteil**
Stackable glazed piece of tableware
Pièce de vaisselle glacée, empilable

(30) Priorität: 07.01.1992 DE 9200108 U
(43) Veröffentlichungstag der Anmeldung: 14.07.1993
(73) Patentinhaber: Kavalis, Ioannis Georgios, Iraklion (GR)
(72) Erfinder: Kavalis, Ioannis Georgios, Iraklion (GR)
(74) Vertreter: Goetz, Rupert, Dipl.-Ing.

(56) Entgegenhaltungen:
- AT-B- 334 005
- DE-U- 8 614 847

## Beschreibung

Die Erfindung bezieht sich auf ein stapelbares glasiertes Geschirrteil mit einem Boden, an dessen Oberseite ein Spiegel, und an dessen Unterseite ein ringförmiger Fuß mit einer unglasierten Standfläche ausgebildet ist, und mit einer Wand, die eine untere und eine obere Stützfläche für ein darunter bzw. darüber stehendes Geschirrteil aufweist, wobei der senkrechte Abstand zwischen der unteren Stützfläche und der Standfläche kleiner als der senkrechte Abstand zwischen der oberen Stützfläche und dem Spiegel ist.

Ein gattungsgemäßes Geschirrteil ist aus dem DE-GM 86 14 847 bekannt. Beim Aufeinanderstapeln bekannter Geschirrteile tritt insbesondere dann, wenn das Aufeinanderstapeln eilig und demzufolge häufig nicht besonders sorgfältig erfolgt, das Problem auf, daß die unglasierte Standfläche des Fußes auf glasierte Flächen des darunterstehenden Geschirrteils trifft und diese zerkratzt. Die beim Aufeinanderstapeln der Geschirrteile entstehenden Kratzspuren auf den glasierten Flächen führen bereits nach kurzer Gebrauchsdauer zu einem unschönen Aussehen der Geschirrteile.

Beim Stapeln herkömmlicher Geschirrteile kann es bei ungenauer Zentrierung der einzelnen Geschirrteile in bezug aufeinander auch dazu kommen, daß ein großer Teil eines Stapels infolge eines nicht richtig zentrierten Geschirrteils schief steht und daher relativ leicht umkippt.

Der Erfindung liegt die Aufgabe zugrunde, ein stapelbares glasiertes Geschirrteil zu schaffen, bei dem die oben beschriebenen Probleme nicht mehr auftreten und das beim Stapeln weniger Aufmerksamkeit erfordert.

Diese Aufgabe ist erfindungsgemäß dadurch gelöst, daß der Fuß von der unteren Stützfläche durch eine ringförmige Abstandsfläche von geringer Steilheit und eine rings um die Abstandsfläche angeordnete Zentrierfläche von größerer Steilheit getrennt ist. Durch diese Merkmale wird weitgehend vermieden, daß ein nicht von vorneherein exakt zum darunterstehenden Geschirrteil zentriertes Geschirrteil mit der unglasierten Standfläche seines Fußes glasierte Flächen am darunterliegenden Geschirrteil beschädigt, da selbst bei ungenauer Zentrierung der Geschirrteile zueinander im wesentlichen nur glasierte Flächen aufeinandertreffen können. Beim Stapeln von Geschirrteilen werden diese meist nur ungefähr zueinander zentriert aufeinandergestellt. Die rings um die Abstandsfläche angeordnete Zentrierfläche von größerer Steilheit hat in diesem Fall eine selbstzentrierende Wirkung, so daß beim Stapeln der erfindungsgemäßen Geschirrteile weniger Aufmerksamkeit notwendig ist.

Bevorzugt ist die Abstandsfläche und die Zentrierfläche so ausgeführt, daß sie ein gemeinsames konvexes Profil von mindestens annähernd konstanter Krümmung ergeben. Durch diese Gestaltung sind Kanten vermieden, die die Glasur des jeweils darunterliegenden Geschirrteils potentiell gefährden.

In einer bevorzugten Ausgestaltung der Erfindung hat die untere Stützfläche einen Innendurchmesser, der um mindestens 10% größer als der Außendurchmesser der Standfläche ist. Bei einer abgewandelten Ausführungsform ist der Innendurchmesser der unteren Stützfläche um 20 bis 30% größer als der Außendurchmesser der Standfläche. Durch die nach innen gerückte Standfläche wird beim Stapeln die Gefahr des Zerkratzens glasierter Flächen weiter vermindert. Zudem stellt diese Ausführungsform beim Stapeln geringere Anforderungen hinsichtlich der Genauigkeit der Zentrierung.

Damit die einzelnen Geschirrteile sicher aufeinanderliegen, ist die untere Stützfläche bevorzugt eben. Die obere Stützfläche weist bevorzugt ein konvexes Profil auf, so daß die Berührungsfläche aufeinanderliegender Geschirrteile klein ist und im wesentlichen eine Kreislinie darstellt.

Bei einer abgewandelten Ausführungsform des erfindungsgemäßen Geschirrteils, bei der von der Wand oberhalb der unteren Stützfläche eine Fahne nach außen ragt, ist die obere Stützfläche von einem Ringwulst gebildet, der über die Fahne nach oben vorspringt. Diese Ausführungsform verbindet die Vorteile der anderen Ausführungsformen mit einer noch leichteren und sichereren Handhabbarkeit, da der Ringwulst den Abstand benachbarter Fahnen erhöht, den diese in Axialrichtung eines Stapels voneinander haben, was sich besonders bei flachen Geschirrteilen auswirkt. Einzelne Geschirrteile können so von einem Stapel besser ergriffen werden, ohne daß unbeabsichtigt das darunterliegende Geschirrteil mit vom Stapel genommen wird.

Die Erfindung wird im folgenden anhand schematischer Zeichnungen eines Ausführungsbeispiels näher erläutert. Es zeigt:
- Fig. 1: die Draufsicht zweier aufeinandergestapelter Geschirrteile, und
- Fig. 2: den Schnitt II-II aus Fig. 1.

In den Figuren 1 und 2 ist ein tellerförmiges Geschirrteil 10 von im wesentlichen runder Gestalt dargestellt. Das Geschirrteil 10 weist einen Boden 12 auf, dessen Oberseite einen Spiegel 14 bildet. Auf der Unterseite des Bodens 12 ragt als ringförmiger Vorsprung ein Fuß 16 nach unten hervor, der eine unglasierte Standfläche 18 aufweist.

Radial nach außen schließt sich an den Boden 12 eine Wand 20 an, an der eine untere Stützfläche 22, mit der ein Geschirrteil 10 sich auf einem darunterliegenden Geschirrteil eines Stapels abstützt, und eine obere Stützfläche 24, auf der sich das im Stapel darüberliegende Geschirrteil abstützt, ausgebildet sind.

Auf der einem darunterliegenden Geschirrteil zugewandten Außenseite der Wand 20 ist eine ringförmige Abstandsfläche 26 und eine sich in radialer Richtung anschließende, die Abstandsfläche 26 umgebende Zentrierfläche 28 ausgebildet. Die Abstandsfläche 26 und die Zentrierfläche 28 ergeben ein gemeinsames konvexes Profil von zumindest annähernd konstanter Krümmung, wobei die Steilheit der Abstandsfläche 26 geringer ist als die Steilheit der Zentrierfläche 28. Die Abstandsfläche 26 und die Zentrierfläche 28 trennen den Fuß 16 von der unteren Stützfläche 22.

Im dargestellten Ausführungsbeispiel ist der Innendurchmesser c der unteren Stützfläche 22 etwa 25% größer als der Außendurchmesser d der Standfläche 18.

Von der Wand 20 des Geschirrteils 10 ragt eine Fahne 30 radial nach außen. Die obere Stützfläche 24 ist im gezeigten Ausführungsbeispiel von einem Ringwulst 32 gebildet, der über die Fahne 30 nach oben vorspringt. Wie in Fig. 2 zu erkennen, liegt das obere der beiden Geschirrteile 10 mit seiner ebenen unteren Stützfläche 22 auf dem Ringwulst 32 des unteren Geschirrteils 10 auf, wobei die Standfläche 18 des oberen Geschirrteils den Spiegel 14 des darunterliegenden Geschirrteils nicht berührt. Der Ringwulst 32 erhöht den Abstand zwischen den Fahnen 30 übereinandergestapelter Geschirrteile 10, wodurch diese einfacher und sicherer von einem Stapel herunterzunehmen sind.

## Patentansprüche

1. Stapelbares glasiertes Geschirrteil (10) mit
- einem Boden (12), an dessen Oberseite ein Spiegel (14), und an dessen Unterseite ein ringförmiger Fuß (16) mit einer unglasierten Standfläche (18) ausgebildet ist, und
- einer Wand (20), die eine untere und eine obere Stützfläche (22, 24) für ein darunter bzw. darüber stehendes Geschirrteil (10) aufweist,
- wobei der senkrechte Abstand (b) zwischen der unteren Stützfläche (22) und der Standfläche (18) kleiner als der senkrechte Abstand (a) zwischen der oberen Stützfläche (24) und dem Spiegel (14) ist,
dadurch **gekennzeichnet,** daß der Fuß (16) von der unteren Stützfläche (22) durch eine ringförmige Abstandsfläche (26) von geringer Steilheit und eine rings um die Abstandsfläche (26) angeordnete Zentrierfläche (28) von größerer Steilheit getrennt ist.

2. Geschirrteil nach Anspruch 1,
dadurch **gekennzeichnet,** daß die Abstandsfläche (26) und die Zentrierfläche (28) ein gemeinsames konvexes Profil von mindestens annähernd konstanter Krümmung ergeben.

3. Geschirrteil nach Anspruch 1 oder 2,
dadurch **gekennzeichnet,** daß die untere Stützfläche (22) einen Innendurchmesser (c) hat, der um mindestens 10 Prozent größer als der Außendurchmesser (d) der Standfläche (18) ist.

4. Geschirrteil nach Anspruch 3,
dadurch **gekennzeichnet,** daß der Innendurchmesser (c) der unteren Stützfläche (22) um 20 bis 30 Prozent größer ist als der Außendurchmesser (d) der Standfläche (18).

5. Geschirrteil nach einem der Ansprüche 1 bis 4,
dadurch **gekennzeichnet,** daß die untere Stützfläche (22) eben ist.

6. Geschirrteil nach einem der Ansprüche 1 bis 5,
dadurch **gekennzeichnet,** daß die obere Stützfläche (24) ein konvexes Profil hat.

7. Geschirrteil nach Anspruch 6, bei dem von der Wand (20) oberhalb der unteren Stützfläche (22) eine Fahne (30) nach außen ragt,
dadurch **gekennzeichnet,** daß die obere Stützfläche (24) von einem Ringwulst (32) gebildet ist, der über die Fahne (30) nach oben vorspringt.

## Claims

1. Stackable glazed piece of tableware (10), comprising
- a bottom portion (12) which is formed on its upperside with a web (14) and on its underside with an annular base (16) having an unglazed contact face (18), and
- a wall (20) having lower and upper supporting faces (22, 24) respectively for a piece of tableware put in place on top of it or underneath,
- the vertical distance (b) between the lower supporting face (22) and the contact face (18) being smaller than the vertical distance (a) between the upper supporting face (24) and the web (24),
**characterized** in that the base (16) is separated from the lower supporting face (22) by an annular spacing surface (26) of a smaller slope and a centering surface (28) of a greater slope which encircles the spacing surface (26).

2. Piece of tableware according to claim 1,
**characterized** in that the spacing surface (26) and the centering surface (28) share a convexely profiled portion of an essentially constant curvature.

3. Piece of tableware according to claim 1 or 2,
**characterized** in that the lower supporting face (22) has an inner diameter (c) which is by at least 10 percent greater than the outer diameter (d) of the contact face (18).

4. Piece of tableware according to claim 3,
**characterized** in that the inner diameter (c) of the lower supporting face (22) is by 20 to 30 percent greater than the outer diameter (d) of the contact face (18).

5. Piece of tableware according to any of claims 1 to 4,
**characterized** in that the lower supporting face (22) is planar.

6. Piece of tableware according to any of claims 1 to 5,
**characterized** in that the upper supporting face (24) has a convex profile.

7. Piece of tableware according to claim 6, in which a shoulder (30) projects outwardly from the wall (20) above the lower supporting face (22),
**characterized** in that the upper supporting face (24) is comprised by an annular ring (32) which projects upwardly beyond the shoulder (30).

## Revendications

1. Pièce de vaisselle (10) glacée, empilable, comprenant
- un fond (12), comportant, formé à sa face supérieure, un plateau (14) et, formé à sa face inférieure, une base (16) annulaire présentant une face de contact (18) non-glacée , et
- une paroi (20) munie d'une face d'appui inférieure (22) et d'une face d'appui supérieure (24) pour une pièce de vaisselle (10) mise en place respectivement en-dessous ou au-dessus d'elle,
- la distance verticale (b) entre la face d'appui inférieure (22) et la face de contact (18) étant plus petite que la distance verticale (a) entre la face d'appui supérieure (24) et le plateau (14),
**caractérisée** en ce que la base (16) est séparée de la face d'appui inférieure (22) par une surface d'espacement (26) de faible pente et une surface de centrage (28) de pente plus forte qui encercle la surface d'espacement (26).

2. Pièce de vaisselle selon la revendication 1,
**caractérisée** en ce que la surface d'espacement (26) et la surface de centrage (28) comportent en commun une partie de profil convexe d'une curbature sensiblement constante.

3. Pièce de vaisselle selon la revendication 1 ou 2,
**caractérisée** en ce que la face d'appui inférieure (22) a un diamètre intérieur (c) qui est plus grand, d'au moins 10 pour cent, que le diamètre extérieur (d) de la face de contact (18).

4. Pièce de vaisselle selon la revendication 3,
**caractérisée** en ce que le diamètre intérieur (c) de la face d'appui inférieure (22) est plus grand, de 20 à 30 pour cent, que le diamètre extérieur (d) de la face de contact (18).

5. Pièce de vaisselle selon une quelconque des revendications 1 à 4,
**caractérisée** en ce que la face d'appui inférieure (22) est plane.

6. Pièce de vaisselle selon une quelconque des revendications 1 à 5,
**caractérisée** en ce que la face d'appui supérieure (24) présente un profil convexe.

7. Pièce de vaisselle selon la revendication 6, dans laquelle un talon (30) fait saillie vers l'extérieur par rapport à la paroi (20) au-dessus de la face d'appui inférieure (22),
**caractérisée** en ce que la face d'appui supérieure (24) est constituée par un bourrelet annulaire (32) qui fait saillie vers le haut au-delà du talon (30).
